# EUROPÄISCHE PATENTSCHRIFT

(11) **EP 0 210 538 B1**
(45) Veröffentlichungstag und Bekanntmachung des Hinweises auf die Patenterteilung: **27.12.1991**
(21) Anmeldenummer: 86109724.4
(22) Anmeldetag: 16.07.1986
(51) Int. Cl.: D06F 75/28, D06F 79/02, H01R 19/00, H01R 23/10

(54) **Vorrichtung zur Stromversorgung eines elektrischen Gerätes für den persönlichen Bedarf**
Device for the current supply to an electric apparatus for personal use
Dispositif pour l'alimentation en courant d'un appareil électrique d'utilisation personnelle

(30) Priorität: 23.07.1985 ES 288306
(43) Veröffentlichungstag der Anmeldung: 04.02.1987
(73) Patentinhaber: Braun Aktiengesellschaft, Frankfurt am Main (DE)
(72) Erfinder: Zimmermann, Walter, Barcelona (ES)

(56) Entgegenhaltungen:
- FR-A- 2 583 792
- US-A- 1 992 624
- US-A- 2 011 823

## Beschreibung

Die Erfindung bezieht sich auf eine Vorrichtung zur Stromversorgung eines elektrisch beheizten, auch ohne angschlossenes Netzkabel zum Bügeln geeigneten Bügeleisens, welche zum einen an dem Bügeleisen angeordnete Kupplungsstecker, zum anderen eine eine Kupplungsdose und weitere elektrisch mit der Kupplungsdose verbundene Kupplungsstecker aufweisende Aufnahmevorrichtung zum Abstellen des Bügeleisens und schließlich ein, eine weitere Kupplungsdose und einen Netzstecker aufweisendes Netzkabel enthält, wobei die weitere Kupplungsdose elektrisch und mechanisch entweder direkt mit den Kupplungssteckern des Bügeleisens oder den weiteren Kupplungssteckern der Aufnahmevorrichtung lösbar verbunden werden kann und wobei im letzteren Fall die Stromversorgung des Bügeleisens bei einer Unterbrechung des Bügelns ohne Netzkabel dadurch wiederhergestellt werden kann, daß dessen Kupplungsstecker mit der Kupplungsdose der Aufnahmevorrichtung verbunden werden.

Eine derartige Vorrichtung zur Stromversorgung eines elektrischen Bügeleisens ist bereits aus der US-PS 1,606,829 bekannt. Bei dieser Vorrichtung stehen nicht nur beide Kupplungsstecker störend an der Außenfläche hervor, sondern es kann auch noch allzu leicht das mit dem einen Kupplungsstecker verbundene Kabel beschädigt werden, gleichgültig ob dieser Kupplungsstecker an das Bügeleisen oder an die Aufnahmevorrichtung angeschlossen ist.

Darüber hinaus ist ein kabelloses Dampfbügeleisen bekannt (Prospekt W 1730-15-2251 der Philips GmbH, Hamburg), das für den Aufheizvorgang auf einen Aufheizsockel aufsetzbar ist, der mit einer Kupplungsdose ausgestattet ist, so daß beim Aufsetzen des Bügeleisens auf den Aufheizsockel der Stecker des Bügeleisens in die Kupplung des Aufheizsockels eingeführt werden kann. Um das Ansetzen des Bügeleisens auf dem Aufheizsockel zu erleichtern, ist dieser mit einer Gleitfläche versehen, auf der das Bügeleisen solange entlang gleitet, bis der Stecker des Bügeleisens in die Kupplungsdose des Aufheizsockels eingeführt ist. Am unteren Ende der Gleitfläche des Aufheizsockels befinden sich Auslaßöffnungen, über die das aus dem Bügeleisen austretende Wasser abfließen kann.

Demgegenüber liegt der Erfindung die Aufgabe zugrunde, das elektrische Gerät sowie deren Aufnahmevorrichtung derart auszubilden und anzuordnen, daß das Netzkabel weder beim Abstellen der Aufnahmevorrichtung noch beim Abstellen des Bügeleisens beschädigt wird.

Diese Aufgabe ist durch die im kennzeichnenden Teil des Anspruchs 1 aufgeführten Merkmale gelöst. Durch die vorteilhafte Führung des Netzkabels am Bügeleisen bzw. an der Aufnahmevorrichtung läßt sich das Bügeleisen sowie die Aufnahmevorrichtung auch bei angeschlossenem Netzkabel ohne weiteres abstellen, ohne daß eine Beschädigung des Netzkabels zu befürchten ist. Hierzu ist es vorteilhaft, daß die Kupplungsdose sowie auch ein Teil des an die Kupplungsdose angeschlossenen Netzkabels im angeschlossenen Zustand an der Oberfläche des Bügeleisens bzw. der Aufnahmevorrichtung nicht hervorsteht. Hierzu ist das Bügeleisen bzw. die Aufnahmevorrichtung mit einer entsprechenden Aussparung zur Aufnahme der Kupplungsdoese bzw. eines Teiles des Kabels versehen.

Es ist vorteilhaft, daß die Aussparung zur Aufnahme des Netzkabels zumindest im Bereich des Austritts des Netzkabels aus der Aussparung eine oder mehrere Verengungen aufweist. Die Verengungen sollen verhindern, daß nach Einfügen des Netzkabels in die Aussparung das Netzkabel wieder ohne weiteres herausgleitet. Dabei ist es vorteilhaft, daß das mit der weiteren Kupplungsdose verbundene Netzkabel im Bereich der Kabelführung derart abgebogen ist, daß die durch Kupplungsbuchsen der weiteren Kupplungsdose des Netzkabels verlaufenden Mittelachsen in etwa parallel zur Mittelachse der abgebogenen Kabelführung bzw. des Netzkabels verlaufen.

Um die Kupplungsdose und das daran angeschlossene Netzkabel auf kleinstem Raum im Gerät bzw. im Bügeleisen oder in der Aufnahmevorrichtung unterzubringen, ist das Netzkabel mittels einer Kabelführung um ca. 180^{o} abgebogen. Im Bereich der Anschlußstelle der Kabelführung an die Kupplungsdose ist zwischen Kupplungsdose und Kabelführung eine Aussparung gebildet, die zur Aufnahme eines Führungsteiles dient. Hierdurch wird die Einführung des Kupplungsteiles erleichtert wird. Das im Gerät bzw. in der Aufnahmevorrichtung vorgesehene Führungsteil dient darüber hinaus auch zur Abdeckung der im Gerät bzw. in der Aufnahmevorrichtung vorgesehenen Steckerstifte.

In vorteilhafter Weise weist die weitere Kupplungsdose des Netzkabels eine im Querschnitt rechteckige Fläche auf, die von jeweils zwei parallel zueinander verlaufenden Seitenflächen begrenzt wird, wobei die breitere Seitenfläche im eingesetzten Zustand gegen den flach ausgebildeten Führungsteil anliegt, der in etwa so breit wie die eine Seitenfläche der weiteren Kupplungsdose sein kann. Hierdurch ergibt sich nach Einführen der Kupplungsdose in den Kupplungsstecker ein einwandfreier Paßsitz für die Kupplungsdose. Dabei ist der mit der Abstellfläche in Kontakt bringbare Schenkel wellenförmig ausgebildet.

In weiterer Ausgestaltung der Erfindung ist es vorteilhaft, daß einer aufrecht stehenden Seite der Aufnahmevorrichtung eine Klammer mit einem abgewinkelten Schenkel verstellbar angeschlossen ist, wobei der Schenkel in etwa parallel zur Standfläche der Aufnahmevorrichtung verläuft. Durch die Klammer ist die Aufnahmevorrichtung an einem Bügelbrett festklemmbar. Da die Klammer aus zwei in etwa rechtwinklig zueinander verlaufenden Schenkeln gebildet ist, die im Bereich ihrer Knickstelle eine Ausbuchtung aufweist, läßt sich die Ausbuchtung vollständig an das Bügelbrett heranschieben, bis der entsprechende Drahtstab eines am Bügelbrett angeordneten Bügelkorbes in die Ausbuchtung einrastet.

Es ist vorteilhaft, daß die Aufnahmevorrichtung zum Anschluß des elektrischen Gerätes eine geneigt verlaufende Auflagefläche aufweist, die an ihrem unteren Ende mit einer Querrille verbunden ist, die sich bis an die beiden gegenüberliegenden Seitenwände der Aufnahmevorrichtung erstreckt und zu diesen hin offen ist. Durch die Querrille kann das sich im Sockel ansammelnde Kondenswasser nach außen hin abfließen.

In folgenden wird die Erfindung anhand von lediglich einen Ausführungsweg darstellenden Zeichnungen näher erläutert. Es zeigt:
FIG. 1.: die Seitenansicht eines Bügeleisens, das für den Aufheizvorgang auf einer Aufnahmevorrichtung aufgesetzt ist,
FIG. 2.: ein Netzkabel mit einem Kupplungsstecker und einer Kupplungsdose zur Stromversorgung des Bügeleisens bzw. der Aufnahmevorrichtung,
FIG. 3.: eine Schnittdarstellung entlang der Linie 3-3 der FIG. 2,
FIG. 4.: eine Draufsicht der Aufnahmevorrichtung gemäß FIG. 1,
FIG. 5.: eine Seitenansicht des Bügeleisens mit daran angeschlossenem Netzkabel,
FIG. 6.: eine Rückansicht des Bügeleisens mit daran angeschlossenem Netzkabel.

In der Zeichnung ist mit 2 ein elektrisches Gerät bzw. ein Bügeleisen bezeichnet, das auch als Dampfbügeleisen ausgebildet sein kann. Das Bügeleisen besteht aus einer Heizplatte 4 mit einem Gehäuse 6 zur Aufnahme einer in der Zeichnung nicht dargestellten Heizung, die über ein Netzkabel 8 an eine Stromquelle anschließbar ist. An das Gehäuse 6 des Bügeleisens 2 schließt sich ein Handgriff 10 mit einem Bedienungsschalter 12 an.

Das Netzkabel 8 besteht aus einem Kupplungsstecker 14, der über ein elektrisches Kabel 16 mit einer Kupplungsdose 18 fest verbunden ist. Ein kurzer Teil des elektrischen Kabels 16 ist im Bereich der Kupplungsdose von einer Kabelführung 20 umgeben, die verhindert, daß bei angeschlossener Kupplungsdose das elektrische Kabel an der Kupplungsdose abknickt.

Wie aus FIG. 5 hervorgeht, ist das Netzkabel 8 an das Bügeleisen 2 angeschlossen. Das Bügeleisen 2 weist hierzu Kupplungsstecker 21 auf, die an ihrem hinteren Ende in einem Gehäuseteil 22 aufgenommen sind, das mit dem Gehäuse 6 lösbar verbunden sein kann.

Die Kupplungsdose 18 des Netzkabels 8 besteht aus einem im Querschnitt rechteckförmigen Kupplungsgehäuse 24, in dem drei nebeneinander angeordnete, auf einer Ebene vorgesehene Kupplungshülsen 26 vorgesehen sind, in die die Kupplungsstecker 21 des Bügeleisens eingeführt werden könner.

Wie aus FIG. 2 und 3 hervorgeht, ist das Kupplungsgehäuse 24 der Kupplungsdose 18 gegenüber der Kabelführung 20 um 180^{o} abgewinkelt, damit die Kupplungsdose 18 mit daran angeschlossener Kabelführung 20 auf kleinstem Platz in einer im Gehäuseteil 22 vorgesehenen Aussparung 30 untergebracht werden kann.

An die Aussparung 30 zur Aufnahme der Kabelführung 20 schließt eine Aussparung 30 zur Aufnahme der Kupplungsstecker 21 an, wobei die beiden Aussparungen 30 und 32 durch einen Führungsteil 34 voneinander abgeteilt sind. Der Führungsteil 34 dient auch als Abdeckung für die in der Aussparung 32 vorgesehenen Kupplungsstecker 21 und erleichtert darüber hinaus auch das Einsetzen des Kupplungsgehäuses 24 in die Aussparung 32 zum Anschluß an die Kupplungsstecker 21. Wie aus FIG. 5 hervorgeht, ist die Aussparung 30 sowie die Aussparung 32 so ausgebildet, daß das elektrische Kabel 16 bzw. die Kupplungsdose 18 vollständig von den beiden Aussparungen 30 und 32 aufgenommen werden, ohne daß Teile an der Rückseite bzw. der Außenoberfläche 36 und des Bodens 38 des Gehäuseteils 22 hervorstehen. Auf diese Weise läßt sich das Bügeleisen 2 ohne weiteres auf der Außenoberfläche 36 abstellen, ohne daß dabei das elektrische Kabel 16 bzw. die Kupplungsdose 18 beschädigt werden. In vorteilhafter Weise sind im oberen Bereich der Aussparung 32 eine oder mehrere, in der Zeichnung jedoch nicht dargestellte Verengungen vorgesehen, die verhindern, daß das in die Aussparung 30 eingeführte elektrische Kabel 16 bzw. die Kabelführung 20 aus der Aussparung 30 herausgleitet.

Soll das elektrische Bügeleisen nicht an das Netzkabel 6 angeschlossen werden, so braucht lediglich die Kupplungsdose 18 von den Kupplungssteckern 21 des Bügeleisens 2 abgezogen werden und dabei gleichzeitig die Kabelführung 20 aus der Aussparung 30 herausgenommen zu werden. Das Bügeleisen 2 läßt sich nunmehr auch als kabelloses Bügeleisen gebrauchen. Für den Aufheizvorgang wird dieses nach einer gewissen Zeitdauer auf eine Aufnahmevorrichtung bzw. auf einen Aufheizsockel 40 abgestellt. Der in FIG. 1 und 4 dargestellte Aufheizsockel besteht aus einem aufrechtstehenden Wandteil 42 mit einem Anlagefläche bzw. Anlagenoppen 44, gegen die die Heizplatte 4 des Bügeleisens zur Anlage kommt, wenn das Bügeleisen auf den Aufheizsockel 40 abgesetzt wird. An das aufrechtstehende Wandteil 42 schließt sich rechtwinklig ein Sockel 46 an, in dem mittig eine Steckdose 47 angeordnet ist, die zum Anschluß an die Kupplungsstecker 21 des Bügeleisens 2 dient.

Etwa parallel zur Außenoberfläche der Steckdose 47 verläuft eine geneigt verlaufende Auflagefläche 48, die von zwei parallel zueinander verlaufenden Seitenwänden 50 und einer quer verlaufenden, die beiden Seitenwände 50 miteinander verbindenden Rückwand 52 begrenzt wird. Am unteren Ende der Auflagefläche 48 befindet sich eine Querrille 56, die zur Außenseite hin offen ist, so daß das in dem Sockel 46 sich ansammelnde Kondenswasser nach außen hin abfließen kann. An der Unterseite des Sockels 46 befindet sich ebenfalls eine Aussparung 60 zur Aufnahme der Kabelführung 20 des Netzkabels 8. An die Aussparung 60 schließt sich eine weitere Aussparung 62 an, die Teil eines Kopplungssteckers 64 zur Aufnahme der Kupplungsdose 18 des Netzkabels 8 ist. Wird beispielsweise das Netzkabel 8 an den Kupplungsstecker 64 angeschlossen, so wird die Kabelführung 20 in der Aussparung 60 vollständig aufgenommen. Anschließend braucht lediglich noch der Kupplungsstecker 14 an eine entsprechende Kupplungsdose eines Leitungsnetzes angeschlossen zu werden. Nach dem Anschluß des Sockels 40 an das Leitungsnetz läßt sich das Bügeleisen so auf der Auflagefläche 48 absetzen und an die Kupplungsdose 47 heranschieben, bis die Kupplungsstecker 21 des Bügeleisens in die Kupplungsdose 47 eingeführt sind. Durch die vorteilhafte Anordnung der Gleitfläche 48 sowie die beiden parallel zueinander verlaufenden Wandteile 50 ist das Anschließen des Bügeleisens 2 an den Sockel 46 sehr leicht durchzuführen. Jedesmal, wenn das Bügeleisen 2 auf den Aufheizsockel 40 aufgesetzt ist, wird das Bügeleisen 2 erneut aufgeheizt. Nach einem kurzen Aufheizvorgang kann das Bügeleisen ohne weiteres von dem Aufheizsockel 40 abgenommen werden und zum Bügeln eingesetzt werden. Wünscht jedoch die Bedienungsperson das Bügeleisen 2 ständig zu beheizen, so braucht lediglich die Kupplungsdose 18 des Netzkabels 8 von dem Kupplungsstecker 64 abgezogen und dem Kupplungsstecker 21 verbunden zu werden.

Wie aus FIG. 1 hervorgeht, ist an dem aufrechtstehenden Wandteil 42 mittels einer Schraube 70 eine Klammer 72 angeschlossen, die aus einem an den Wandteil befestigten Schenkel 74 und einem daran rechtwinklig angeschlossenen Schenkel 76 gebildet ist, der wellenförmig ausgebildet ist und im Bereich seiner Knickstelle 78eine Aussparung bzw. einen Bogenteil 80 aufweist. Die Klammer 72 läßt sich nach Lösen der Schraube 70 nach unten verstellen, so daß zwischen der Unterseite des Sockels 46 und den Schenkel 76 ein Zwischenraum gebildet wird, so daß dann die Klammer 72 von unten her auf einen am Bügelbrett angebrachten, aus Drahtstäben bestehenden Bügelkorb aufgeschoben werden kann, bis die Aussparung 80 gegen einen entsprechenden Stab des Bügelkorbes anliegt. Danach wird die Klammer 72 soweit nach oben verstellt, daß sie fest gegen die Unterseite der Drahtstäbe des Bügelkorbes anliegt. Hierdurch wird auf einfache Weise der Aufheizsockel 40 an einem Bügelbrett gesichert.

## Patentansprüche

1. Vorrichtung zur Stromversorgung eines elektrisch beheizten, auch ohne angschlossenes Netzkabel (8) zum Bügeln geeigneten Bügeleisens (2), welche zum einen an dem Bügeleisen (2) angeordnete Kupplungsstecker (21), zum anderen eine eine Kupplungsdose (47) und weitere elektrisch mit der Kupplungsdose (47) verbundene Kupplungsstecker (64) aufweisende Aufnahmevorrichtung (40) zum Abstellen des Bügeleisens (2) und schließlich ein, eine weitere Kupplungsdose (18) und einen Netzstecker (14) aufweisendes Netzkabel (8) enthält, wobei die weitere Kupplungsdose (18) elektrisch und mechanisch entweder direkt mit den Kupplungssteckern (21) des Bügeleisens (2) oder den weiteren Kupplungssteckern (64) der Aufnahmevorrichtung (40) lösbar verbunden werden kann und wobei im letzteren Fall die Stromversorgung des Bügeleisens (2) bei einer Ünterbrechung des Bügelns ohne Netzkabel (8) dadurch wiederhergestellt werden kann, daß dessen Kupplungsstecker (21) mit der Kupplungsdose (47) der Aufnahmevorrichtung (40) verbunden werden,
**dadurch gekennzeichnet,**
daß sowohl das Bügeleisen (2) als auch die Aufnahmevorrichtung (40) Aussparungen (30,32 und 60, 62) aufweisen, die die weitere Kupplungsdose (18) und die Kabelführung (20) des sich daran anschließenden Netzkabels (8) derart aufnehmen können, daß die weitere Kupplungsdose (18) und die Kabelführung (20) des Netzkabels (8) sowohl mit der Außenoberfläche (36) des Bügeleisens (2) als auch mit der Außenoberfläche der Aufnahmevorrichtung (40) bündig abschließen.

2. Vorrichtung nach Anspruch 1,
**dadurch gekennzeichnet,**
daß die Aussparung (30, 60) zur Aufnahme des Netzkabels (8) zumindest im Bereich des Austritts des Netzkabels (8) aus der Aussparung (30, 60) eine oder mehrere Verengungen aufweist.

3. Vorrichtung nach Anspruch 1
**dadurch gekennzeichnet,**
daß das mit der weiteren Kupplungsdose (18) verbundene Netzkabel (8) im Bereich der Kabelführung (20) derart abgebogen ist, daß die durch Kupplungsbuchsen (26) der weiteren Kupplungsdose (18) des Netzkabels (8) verlaufenden Mittelachsen in etwa parallel zur Mittelachse der abgebogenen Kabelführung (20) bzw. des Netzkabels (8) verlaufen.

4. Vorrichtung nach Anspruch 3
**dadurch gekennzeichnet,**
daß eine Außenoberfläche der weiteren Kupplungsdose (18) des Netzkabels (8) mit der Außenoberfläche der Kabelführung (20) eine Aussparung bildet, die zur Aufnahme eines am Bügeleisen (2) bzw. an der Aufnahmevorrichtung (40) vorgesehenen Führungsteils (34) dient.

5. Vorrichtung nach Anspruch 4,
**dadurch gekennzeichnet,**
daß die weitere Kupplungsdose (18) des Netzkabels (8) eine im Querschnitt rechteckige Fläche aufweist, die von jeweils zwei parallel zueinander verlaufenden Seitenflächen begrenzt wird, wobei die breitere Seitenfläche im eingesetzten Zustand gegen den flach ausgebildeten Führungsteil (34) anliegt, der in etwa so breit wie die eine Seitenfläche der weiteren Kupplungsdose (18) sein kann.

6. Vorrichtung nach Anspruch 1,
**dadurch gekennzeichnet,**
daß einer aufrecht stehenden Seite der Aufnahmevorrichtung (40) eine Klammer (72) mit einem abgewinkelten Schenkel (76) verstellbar angeschlossen ist, wobei der Schenkel (76) in etwa parallel zur Standfläche der Aufnahmevorrichtung (40) verläuft.

7. Vorrichtung nach Anspruch 6,
**dadurch gekennzeichnet,**
daß der Schenkel (76) wellenförmig ausgebildet ist.

8. Vorichtung nach Anspruch 6,
**dadurch gekennzeichnet,**
daß die Klammer (72) aus zwei in etwa rechtwinklig zueinander verlaufenden Schenkein (74, 76) gebildet ist, die im Bereich ihrer Knickstelle (78) eine Ausbuchtung (80) aufweisen.

9. Vorrichtung nach Anspruch 1,
**dadurch gekennzeichnet,**
daß die Aufnahmevorrichtung (40) zum Anschluß des elektrischen Gerätes (2) eine geneigt verlaufende Auflagefläche (48) aufweist, die an ihrem unteren Ende mit einer Querrille (56) verbunden ist, die sich bis an die beiden gegenüberliegenden Seitenwände der Aufnahmevorrichtung (40) erstreckt und zu diesen hin offen ist.

## Claims

1. A power supply device for an electrically heated iron (2) suitable for ironing also without a connected power supply cord (8), including, for one thing, plug connectors (21) arranged on the iron (2) and, for another thing, a holding device (40) having a socket connector (47) and further plug connectors (64) electrically connected to the socket connector (47) for depositing the iron (2) and, moreover, a power supply cord (8) having a further socket connector (18) and a power plug (14), in which the further socket connector (18) is adapted to be electrically and mechanically connected to, and disconnected from, either the plug connectors (21) of the iron (2) direct or the further plug connectors (64) of the holding device (40), and in which in the latter event the supply of power to the iron (2) can be re-established when ironing is interrupted without use of the power supply cord (8) in that its plug connectors (21) are connected to the socket connector (47) of the holding device,
**characterized in that** both the iron (2) and the holding device (40) include recesses (30, 32 and 60, 62) which are capable of receiving the further socket connector (18) and the cable duct (20) of the adjoining power supply cord (8), such that the further socket connector (18) and the cable duct (20) of the power supply cord (8) are flush with both the outer surface (36) of the iron (2) and the outer surface of the holding device (40).

2. The device as claimed in claim 1,
**characterized in that** the recess (30, 60) for accommodating the power supply cord (8) has one or several contractions at least in the area where the power supply cord (8) leaves the recess (30, 60).

3. The device as claimed in claim 1,
**characterized in that** the power supply cord (8) connected to the further socket connector (18) is bent in the area of the cable duct (20), such that the center axes extending through coupling sleeves (26) of the further socket connector (18) of the power supply cord (8) are approximately parallel to the center axis of the bent cable duct (20) or the power supply cord (8).

4. The device as claimed in claim 3,
**characterized in that** an outer surface of the further socket connector (18) of the power supply cord (8) forms a recess with the outer surface of the cable duct (20), said recess serving to receive a guide member (34) provided on the iron (2) and on the holding device (40).

5. The device as claimed in claim 4,
**characterized in that** the further socket connector (18) of the power supply cord (8) has a rectangular cross-sectional area which is bounded by two parallel sides each, with the wider side resting in inserted condition against the flat guide member (34) which may be about as wide as the one side of the further socket connector (18).

6. The device as claimed in claim 1,
**characterized in that** an upright side of the holding device (40) has an adjoining adjustable clamp structure (72) with an angled leg (76), said leg (76) extending approximately parallel to the surface on which the holding device (40) sits.

7. The device as claimed in claim 6,
**characterized in that** the leg (76) is of an undulating configuration.

8. The device as claimed in claim 6,
**characterized in that** the clamp structure (72) is formed of two legs (74, 76) extending at approximately right angles and having a bulge (80) in the area of the bend (78).

9. The device as claimed in claim 1,
**characterized in that**, for connection of the electrical appliance (2), the holding device (40) includes an inclined seating surface (48) having at its bottom end a cross drain (56) which extends up to the two opposite side walls of the holding device (40) and is open in the direction of said side walls.

## Revendications

1. Dispositif d'alimentation en courant d'un fer à repasser (2) convenant également au repassage lorsque le câble de raccordement au réseau (8) n'est pas raccordé, qui contient d'une part une fiche de connexion (21) disposée sur le fer à repasser (2), d'autre part un dispositif de reprise (40) servant à déposer le fer à repasser (2) et présentant un boîtier de connexion (47) et une autre fiche de connexion (64) reliée électriquement au boîtier de connexion (47) et enfin un câble de raccordement au réseau (8) présentant un autre boîtier de connexion (18) et une fiche de connexion au réseau (14), tandis que l'autre boîtier de connexion (18) peut être relié de manière amovible électriquement et mécaniquement soit directement avec les fiches de connexion (21) du fer à repasser (2) ou avec les autres fiches de connexion (64) du dispositif de reprise (40), et tandis que dans ce dernier cas l'alimentation en courant du fer à repasser (2) peut être après interruption du repassage sans câble de raccordement au réseau (8) être rétablie en reliant ses fiches de connexion (21) au boîtier de connexion (47) du dispositif de reprise (40), **caractérisé en ce que** tant le fer à repasser (2) que le dispositif de reprise (40) présentent des évidements (30, 32 et 60, 62), qui peuvent reprendre l'autre boîtier de connexion (18) et le guide de câble (20) du câble de raccordement au réseau (8) qui s'y raccorde, de telle manière que l'autre boîtier de connexion (18) et le guide de câble (20) du câble de raccordement au réseau (8) se raccorde sans déborder ni de la surface extérieure (36) du fer à repasser (2) ni de la surface extérieure du dispositif de reprise (40).

2. Dispositif selon la revendication 1, **caractérisé en ce que** les évidements (30, 60) en vue de la reprise du câble de raccordement au réseau (8) présentent au moins au voisinage de la sortie du câble de raccordement au réseau (8) hors des évidements (30, 60) un ou plusieurs rétrécissements.

3. Dispositif selon la revendication 1, **caractérisé en ce que** le câble de raccordement au réseau (8) relié a l'autre boîtier de connexion (18) est plié au voisinage du guide de câble (20) de telle manière que les axes centraux s'étendant a travers les douilles de connexion (26) de l'autre boîtier de connexion (18) du câble de raccordement au réseau (8) s'étende sensiblement parallèlement à l'axe central du guide de câble (20) plié du câble de raccordement au réseau (8).

4. Dispositif selon la revendication 3, **caractérisé en ce qu**'une surface extérieure de l'autre boîtier de connexion (18) du câble de raccordement au réseau (8) forme avec la forme extérieure du guide de câble (20) un évidement qui sert à reprendre une pièce de guidage (34) prévue sur le fer à repasser (2) et sur le dispositif de reprise (40).

5. Dispositif selon la revendication 4, **caractérisé en ce que** l'autre boîtier de connexion (18) du câble de raccordement au réseau (8) présente en coupe transversale une surface rectangulaire qui est limitée par deux faces latérales s'étendant parallèlement l'une à l'autre, tandis que la surface latérale plus large repose en position insérée contre la pièce de guidage (34) de forme plate, qui peut être sensiblement aussi large qu'une surface latèrale de l'autre boîtier de connexion (18).

6. Dispositif selon la revendication 1, **caractérisé en ce qu**'un côté debout du dispositif de reprise (40) est relié de manière réglable à une pince (72) présentant une aile pliée (76), tandis que l'aile (76) s'étend sensiblement parallélement a la surface de pose du dispositif de reprise (40).

7. Dispositif selon la revendication 6, **caractérisé en ce que** l'aile (76) se présente sous forme ondulée.

8. Dispositif selon la revendication 6, **caractérisé en ce que** la pince (72) est formée de deux ailes (74, 76) s'étendant sensiblement à angle droit, et qui présentent au voisinage de l'endroit de leur pliage (78) un évidement (80).

9. Dispositif selon la revendication 1, **caractérisé en ce que** le dispositif de reprise (40) en vue du raccordement de l'appareil électrique (2) présente une surface de pose (48) inclinée, qui à son extrémité infèrieure est reliée à une rainure transversale (56) qui s'étend jusqu'aux deux parois latérales opposées du dispositif de reprise (40) et s'ouvre sur celles-ci.
